# EUROPÄISCHE PATENTSCHRIFT

(11) **EP 0 957 529 B1**
(45) Veröffentlichungstag und Bekanntmachung des Hinweises auf die Patenterteilung: **29.11.2006**
(21) Anmeldenummer: 99105635.9
(22) Anmeldetag: 19.03.1999
(51) Int. Cl.: H01P 7/08

(54) **Verfahren zum Abgleichen der Resonanzfrequenz eines Ringresonators**
Method for tuning the resonance frequency of a ring resonator
Procédé pour accorder la fréquence de résonance d' un résonateur en anneau

(30) Priorität: 13.05.1998 DE 19821382
(43) Veröffentlichungstag der Anmeldung: 17.11.1999
(73) Patentinhaber: Marconi Communications GmbH, 71522 Backnang (DE)
(72) Erfinder: Schallner, Martin, 71642 Ludwigsburg (DE); Konrath, Willibald, 71554 Weissach (DE)
(74) Vertreter: Manitz, Finsterwald & Partner GbR

(56) Entgegenhaltungen:
- WO-A-97/44852
- DE-A- 2 118 309
- US-A- 4 619 001
- US-A- 4 749 963
- PATENT ABSTRACTS OF JAPAN vol. 7, no. 200 (E-196) [1345], 3. September 1983 -& JP 58 099002 A (NIPPON DENSHIN DENWA KOSHA), 13. Juni 1983
- PATENT ABSTRACTS OF JAPAN vol. 18, no. 213 (E-1538), 15. April 1994 & JP 06 013807 A (MURATA MFG CO. LTD.), 21. Januar 1994

## Beschreibung

### Stand der Technik

Es ist bekannt, z.B. aus U. Karacaoglu, I. D. Robertson and M. Guglielmi: An Improved Dual-Mode Microstrip Ring Resonator Filter with Simple Geometry, 24 th European Microwave Conference, 1994, Seite 442 - 447 und H. Yabuki, M. Sagawa, M. Matsuo und M. Makimoto: Stripline Dual-Mode Ring Resonators and Their Application to Microwave Devices, IEEE Transactions On Microwave Theory and Techniques, Vol. 44, No. 5, Mai 1996, Seite 723 - 729, als Streifenleitung ausgeführte Ringresonatoren z.B. zur Realisierung von schmalbandigen Filtern und zum Aufbau von Resonatoren für Mikrowellenoszillatoren einzusetzen. Dafür muss die gewünschte Resonanzfrequenz, auf der der Ringresonator zur Ausfilterung eines schmalen Frequenzbereichs schwingen soll, sehr exakt eingestellt werden. Solche gedruckten Ringresonatoren weisen in der Regel Materialschwankungen und Fertigungstoleranzen auf, insbesondere bei höheren Frequenzen, da sich durch die kleinen Abmessungen des Ringresonators Fertigungstoleranzen stärker auswirken. Deshalb weist ein gedruckter Ringresonator nach seiner Herstellung in der Regel nicht die exakt gewünschte Resonanzfrequenz auf. Es muss also nachträglich ein Abgleich der Resonanzfrequenz stattfinden, wobei sich allerdings die Güte des Resonators nur unwesentlich verschlechtern darf, denn für die elektrischen Eigenschaften des Oszillators bzw. des Filters ist eine möglichst hohe Güte des Resonators sehr wichtig.

Es ist daher Aufgabe der Erfindung, ein möglichst einfach durchführbares Verfahren zu einem sehr genauen Abgleich der Resonanzfrequenz eines Ringresonators, der als Streifenleitungsring ausgeführt ist, anzugeben.

Aus der DE-A-2 118 309 ist ein Verfahren zur Erniedrigung der Resonanzfrequenz von Microstrip-Resonatoren in integrierten Microwellen-Filterschaltungen bekannt, bei dem die Breite des als Resonator dienenden Bandleiters lokal verringert wird, indem in den Bandleiter mit einem Laser Schlitze eingeschnitten werden.

### Vorteile der Erfindung

Die genannte Aufgabe wird mit den Merkmalen des Anspruchs 1 gelöst.

Mit diesem Verfahren lässt sich ein sehr genauer Abgleich der Resonanzfrequenz von in Streifenleitungstechnik ausgeführten Ringresonatoren durchführen, da mittels Laser das Leitungsmaterial in beliebig kleinen Portionen abgetragen werden kann. Wegen dieses Abgleichverfahren wird es möglich, größere Fertigungstoleranzen und Schwankungen der Materialparameter zuzulassen, wodurch eine erhebliche Kostenreduzierung erreicht werden kann. Durch den Laserabgleich wird die geometrische Struktur des Resonators nur geringfügig verändert, weshalb sich die Resonatorgüte auch nur unwesentlich verringert; denn für den Einsatz bei Oszillatoren und Filtern ist eine möglichst hohe Güte erforderlich. Erfindungsgemäß wird bei der mit dem Streifenleitungsring gekoppelten Streifenleitung durch Materialabtrag an ein oder mehreren Stellen deren Breite verjüngt.

Vorteilhaft wird mit einem Laser zusätzlich an ein oder mehreren Stellen des Streifenleitungsrings Leitungsmaterial soweit abgetragen, bis sich die gewünschte Resonanzfrequenz einstellt.

Dabei wird gemäß den Unteransprüchen Leitungsmaterial an Stellen des Streifenleitungsringes, an denen Strommaxima auftreten, abgetragen, wenn die Resonanzfrequenz erniedrigt werden soll, oder an Stellen, an denen Stromminima auftreten, um die Resonanzfrequenz zu erhöhen.

Das Leitungsmaterial wird zweckmäßigerweise in Form eines die Leiterbreite des Streifenleitungsringes verjüngenden Schlitzes abgetragen, wobei über die Tiefe des Schlitzes ein Grobabgleich und über die Breite des Schlitzes ein Feinabgleich der Resonanzfrequenz erfolgt.

Anhand eines in der Zeichnung dargestellten Ausführungsbeispiels wird nachfolgend die Erfindung näher erläutert. Es zeigen:
Figur 1 einen Ringresonator, bestehend aus einem Streifenleitungsring und
Figur 2 einen Ringresonator, bestehend aus einem Streifenleitungsring und einer damit gekoppelten Streifenleitung.

In der Figur 1 ist der Streifenleitungsring 1 eines Ringresonators 1 dargestellt. Zur Abstimmung der Resonanzfrequenz dieses Ringresonators wird am äußeren Rand mittels eines Lasers Leitungsmaterial in Form eines Schlitzes 2 abgetragen. Die durch diesen Schlitz 2 verursachte Verjüngung der Leiterbreite wirkt wie eine in den Resonanzkreis eingefügte Serieninduktivität. Die mit dem Laser hergestellte Tiefe t des Schlitzes 2 hat einen größeren Einfluss auf die Resonanzfrequenz als die Breite w des Schlitzes 2. Deshalb wird über die Tiefe t des Schlitzes 2 eine Grobabstimmung und über die Breite w des Schlitzes 2 eine Feinabstimmung der Resonanzfrequenz vorgenommen. Während der Schlitz 2 auf der Außenseite des Streifenleitungsringes 1 eingelassen ist, kann auch ein Schlitz 3 an der Innenseite des Streifenleitungsringes 1 vorgesehen werden.

Im übrigen können abweichend von dem dargestellten Beispiel auch mehrere Schlitze an den Innen- bzw. Außenseiten des Leitungsringes 1 vorgesehen werden. Plaziert man den bzw. die Schlitze an Orten von Strommaxima, so wird dadurch die Resonanzfrequenz erniedrigt. Wählt man für den bzw. die Schlitze Orte, an denen Stromminima auf dem Streifenleitungsring 1 auftreten, so führt das zu einer Erhöhung der Resonanzfrequenz.

Um einen Abgleich der Resonanzfrequenz des Ringresonators zu erzielen, kann der Materialabtrag zur Veränderung der Streifenleitungsgeometrie auch andere Formen als seitlich eingebrachte Schlitze 2, 3 haben. Beispielsweise könnten gewisse Flächenelemente aus dem Inneren des Streifenleitungsringes 1 abgetragen werden.

Wie in Figur 2 dargestellt, erfolgt die Abstimmung der Resonanzfrequenz eines Ringresonators erfindungsgemäß dadurch, dass mit einem Streifenleitungsring 4 eine Streifenleitung 5 gekoppelt ist, dessen Breite an ein oder mehreren Stellen durch einen Materialabtrag mit einem Laser verändert wird. Beim in der Figur 2 dargestellten Ausführungsbeispiel ist die Streifenleitung 5 um ein Stück 6 der Länge 1 verkürzt worden bzw. erfindungsgemäß durch einen Schlitz 7 im Koppelbereich mit dem Streifenleitungsring 4 verschmälert worden.

Zusätzlich zu der gekoppelten Streifenleitung 5 kann auch an ein oder mehreren Stellen des Streifenleitungsringes 4 Material abgetragen werden, um die Resonanzfrequenz des Ringresonators abzugleichen, wie es in Figur 1 dargestellt ist.

Der Abtrag des Leitungsmaterials am Streifenleitungsring 1, 4 bzw. an der Streifenleitung 5 erfolgt während des Messvorganges für die Resonanzfrequenz. So kann die Auswirkung des Materialabtrags auf die Resonanzfrequenz direkt beobachtet werden und soweit betrieben werden, bis die Resonanzfrequenz exakt erreicht ist.

Wird, wie in Figur 2 dargestellt, an die Streifenleitung 5 eine Varaktor (Kapazitäts-) Diode 8 angeschlossen, so kann der Resonator über eine Steuerspannung U elektronisch verstimmt werden. Die Abstimmsteilheit kann durch eine gezielte Materialabtragung z.B. an den Stellen 6 und 7 der Streifenleitung 5 konstant gemacht werden.

## Patentansprüche

1. Verfahren zum Abgleich der Resonanzfrequenz eines Ringresonators, der als Streifenleitungsring ausgeführt ist, **dadurch gekennzeichnet, dass** zum Verjüngen der Breite einer mit dem Streifenleitungsring (4) gekoppelten Streifenleitung (5) an ein oder mehreren Stellen (6, 7) der Streifenleitung (5) mit einem Laser Leitungsmaterial soweit abgetragen wird, bis sich eine gewünschte Resonanzfrequenz einstellt.

2. Verfahren nach Anspruch 1, **dadurch gekennzeichnet, dass** zusätzlich mit einem Laser an ein oder mehreren Stellen (2, 3) des Streifenleitungsringes (1) Leitungsmaterial soweit abgetragen wird, bis sich die gewünschte Resonanzfrequenz einstellt.

3. Verfahren nach Anspruch 2, **dadurch gekennzeichnet, dass** an ein oder mehreren Stellen (2, 3) des Streifenleitungsringes (1), an denen Strommaxima auftreten, Leitungsmaterial abgetragen wird, um die Resonanzfrequenz zu erniedrigen.

4. Verfahren nach Anspruch 2, **dadurch gekennzeichnet, dass** an ein oder mehreren Stellen (2, 3) des Streifenleitungsringes (1), an denen Stromminima auftreten, Leitungsmaterial abgetragen wird, um die Resonanzfrequenz zu erhöhen.

5. Verfahren nach einem der Ansprüche 2 bis 4, **dadurch gekennzeichnet, dass** Leitungsmaterial in Form eines die Leiterbreite des Streifenleitungsringes (1) verjüngenden Schlitzes (2, 3) abgetragen wird, wobei über die Tiefe (t) des Schlitzes (2) ein Grobabgleich und über die Breite (w) des Schlitzes (2) ein Feinabgleich der Resonanzfrequenz erfolgt.

## Claims

1. A method for adjusting the resonance frequency of a ring resonator made as a strip line ring, **characterised in that**, for the tapering of the width of a strip line (5) coupled to the strip line ring (4), line material is removed at one of more points (6, 7) of the strip line (5) using a laser until a desired resonance frequency is set.

2. A method in accordance with claim 1, **characterised in that** line material is additionally removed at one or more points (2, 3) of the strip line ring (1) using a laser until the desired resonance frequency is set.

3. A method in accordance with claim 2, **characterised in that** line material is removed at one or more points (2, 3) of the strip line ring (1) at which current maxima occur to lower the resonance frequency.

4. A method in accordance with claim 2, **characterized in that** line material is removed at one or more points (2, 3) of the strip line ring (1) at which current minima occur to increase the resonance frequency.

5. A method in accordance with any one of the claims 2 to 4, **characterised in that** line material is removed in the form of a slit (2, 3) converging the conductor width of the strip line ring (1), with a rough adjustment of the resonance frequency taking place via the depth (t) of the slit (2) and a fine adjustment of the resonance frequency taking place via the width (w) of the slit (2).

## Revendications

1. Procédé d'ajustement de la fréquence de résonance d'un résonateur en anneau qui est réalisé sous forme d'anneau en ligne triplaque, **caractérisé en ce que**, pour réduire la largeur d'une ligne triplaque (5) couplée à l'anneau en ligne triplaque (4), on enlève de la matière conductrice à un ou plusieurs endroits (6, 7) de la ligne triplaque (5) avec un laser jusqu'à ce que l'on obtienne une fréquence de résonance souhaitée.

2. Procédé selon la revendication 1, **caractérisé en ce que**, de plus, on enlève de la matière conductrice à un ou plusieurs endroits (2, 3) de l'anneau en ligne triplaque (1) avec un laser jusqu'à ce que l'on obtienne la fréquence de résonance souhaitée.

3. Procédé selon la revendication 2, **caractérisé en ce que**, pour abaisser la fréquence de résonance, on enlève de la matière conductrice à un ou plusieurs endroits (2, 3) de l'anneau en ligne triplaque (1) au niveau desquels des maximums de courant se produisent.

4. Procédé selon la revendication 2, **caractérisé en ce que**, pour élever la fréquence de résonance, on enlève de la matière conductrice à un ou plusieurs endroits (2, 3) de l'anneau en ligne triplaque (1) au niveau desquels des minimums de courant se produisent.

5. Procédé selon l'une des revendications 2 à 4, **caractérisé en ce que** de la matière conductrice est enlevée sous la forme d'une fente (2, 3) qui réduit la largeur de conducteur de l'anneau en ligne triplaque (1), un ajustement grossier de la fréquence de résonance ayant lieu en agissant sur la profondeur (t) de la fente (2) et un ajustement fin ayant lieu en agissant sur la largeur (w) de la fente (2).
